# EUROPÄISCHE PATENTSCHRIFT

(11) **EP 0 828 045 B1**
(45) Veröffentlichungstag und Bekanntmachung des Hinweises auf die Patenterteilung: **02.07.2003**
(21) Anmeldenummer: 97115227.7
(22) Anmeldetag: 03.09.1997
(51) Int. Cl.: E05B 35/12

(54) **Umstellbares Doppelbartschloss**
Double key bit lock with a changeable combination
Serrure à combinaison changeable et à panneton de clé double

(30) Priorität: 07.09.1996 DE 19636444
(43) Veröffentlichungstag der Anmeldung: 11.03.1998
(73) Patentinhaber: Kaba Mauer GmbH, 42579 Heiligenhaus (DE)
(72) Erfinder: Mauer, Günter, 42579 Heiligenhaus (DE)
(74) Vertreter: Götz, Friedrich, Dipl.-Phys.

(56) Entgegenhaltungen:
- EP-A- 0 352 441
- DE-C- 565 027

## Beschreibung

### Technisches Gebiet

Die Erfindung betrifft ein Doppelbartschloß für Schränke und Wertbehälter mit einem umstellbaren Kundenschließwerk und einem ebenfalls umstellbaren Managementschließwerk. Das Kundenschließwerk steuert den Hauptriegel, das Managementschließwerk einen Hilfsriegel, der einen Umstellschieber für das Kundenschließwerk mitnimmt.

### Stand der Technik

Eine umstellbare Schließanlage mit den obengenannten Merkmalen ist aus dem Europa-Patent 0 352 441 bekannt geworden.
Zur Umstellung des Kundenschließwerkes auf einen neuen Kundenschlüssel wird mit dem Managementschlüssel der Hilfsriegel und damit der Umstellschlüssel zurückgezogen. Dann führt man einen beliebig codierten Kundenschlüssel ein und dreht ihn um 90°, um die Zuhaltungen zu ordnen. Anschließend wird der Managementschlüssel um 180° zurückgedreht und abgezogen, um die Neucodierung zu arretieren. Zum Schluß wird der Kundenschlüssel weiter nach rechts gedreht, um den Schrank zu öffnen, oder er wird nach links gedreht und abgezogen, um den Riegel voll auszufahren.
Zur Umstellung des Managementschlosses ist in der Praxis zuerst mit dem passenden Kundenschlüssel die Schranktür zu öffnen, damit man an der Rückseite des Schloßgehäuses einen Umstellhebel erreichen kann. Mit diesem Hebel wird die Umstellraste von den Zuhaltungen gelöst. Anschließend führt man den neuen Managementschlüssel ein und dreht ihn um 90° nach rechts, um die Zuhaltungen neu zu codieren. Durch Rückstellung des Umstellhebels wird nunmehr die Codierung arretiert. Danach kann die Schranktür verschlossen werden. Beide Schlüssel sind dann abzuziehen. Theoretisch könnte man zwar mit dem Managementschlüssel das Kundenschloß auf einen neuen Kundenschlüssel umprogrammieren, um die Tür öffnen zu können, jedoch würde man damit dabei den Vertrauensschutz des Kunden verletzen.
Das Patent DE 565027 zeigt ein Schloß mit einem Zuhaltungspaket und einem Riegel, der einen Tourstift trägt. Der Riegel kann mit einem Doppelbartschlüssel zurückgezogen werden, wobei der Tourstift in die Kanäle der in Öffnungsstellung gesteuerten Zuhaltungen eintaucht. Der Riegel trägt am rechten Ende eine Schneide, die bei ausgefahrenem Riegel in eine Zahnreihe auf den Zuhaltungen eingreift.
Wenn man den passenden Schlüssel um 180° dreht und den Riegel zurückzieht, löst sich die Schneide aus den Verzahnungen. Zieht man den Schlüssel in der 180°-Stellung ab, so ist die Kodierung verfallen. Setzt man jetzt einen anders codierten Schlüssel in 180°-Stellung ein und dreht nach links, fährt der Riegel aus und das Schloß wird neu codiert. Das Schloß ermöglicht es, bei jedem Mieterwechsel einen beliebigen anderen aus einer Reihe von Schlüsseln einzusetzen. Voraussetzung ist aber, dass der bisher gültige Schlüssel vorliegt und nicht etwa verloren gegangen ist.

Die bekannte Schließanlage hat den Nachteil, dass eine evtl. erforderliche Neucodierung der Managementschlösser bei belegten Schränken die Anwesenheit der Mieter erforderlich macht, weil ja ihre Schlüssel zur Öffnung der Türen benötigt werden. Dies kann sehr zeitraubend sein, da zu einer Safe- oder Mietfachanlage sehr viele Mieter gehören, die zu ganz unterschiedlichen Zeiten ihren Schrank öffnen wollen.

### Darstellung der Erfindung

Der Erfindung liegt die Aufgabe zugrunde, die Bedienung der Anlage auch in Störungsfällen weitaus kundenfreundlicher zu gestalten.
Erfindungsgemäß gelingt dies dadurch, dass unter dem Hilfsriegel des Managementschließwerkes eine Umstellraste mit Rastschneide gelagert ist, die über eine Steueraussparung vom Managementschlüssel ausgehoben wird, wenn man den Schlüssel um 180° dreht, dass unter dem Hauptriegel eine Umstellraste gelagert ist, die auf das Zuhaltungspaket des Kundenschließwerkes einwirkt und von dem Hilfsriegel bewegt wird und dass ein vom Hilfsriegel gesteuerter Schließanschlag vorgesehen ist, der während der Umcodierung des Kundenschließwerkes den Rückzug des Hauptriegels begrenzt.
Zur Umstellung des Managementschließwerkes genügt es, dass man den bisher gültigen Managementschlüssel einführt, um 180° nach rechts dreht, abzieht, einen anderen Schlüssel um 180° versetzt einsteckt und eine halbe Umdrehung nach links ausführt. Bei der Rechtsdrehung des "alten" Schlüssels geht die Codierung verloren, bei der Linksdrehung des "neuen" Schlüssels werden die Zuhaltungen neu eingeordnet. Anschließend schiebt der Schlüsselbart die Rastschneide in die Verzahnung der Zuhaltungen, um die Neucodierung zu sichern.

Bei diesem Umstellvorgang brauchen Kundenschließwerk und Schranktür nicht geöffnet zu werden.

Bei einer bevorzugten Ausführungsform der Erfindung ist ein vom Hilfsriegel gesteuerter Schließanschlag vorgesehen, der während der Umcodierung des Kundenschließwerkes den Rückzug des Hauptriegels begrenzt. Hierdurch wird erreicht, da der neue Kundenschlüssel nur um 90° gedreht werden kann, so dass er sicher die für die Neucodierung optimale Position einnimmt.

### Beschreibung der Zeichnungen

Ein Ausführungsbeispiel der Erfindung wird anhand von Fig. 1 - 12 der Zeichnung erläutert.
- **Fig. 1**: zeigt eine Explosionszeichnung des Schlosses,
- **Fig. 2 - 5**: den Hauptriegel, den Hilfsriegel und andere Funktionsteile in verschiedenen Positionen,
- **Fig. 6**: einen Schloßbeschlag von vorn,
- **Fig. 7**: diesen Beschlag in der Perspektive,
- **Fig. 8**: eine Perspektivansicht von hinten,
- **Fig. 9**: einen Teilschnitt von der Seite,
- **Fig. 10**: einen Vertilcalschnitt des Beschlages,
- **Fig. 11**: ein Schild zum Verdecken des oberen Schlüsselloches,
- **Fig. 12**: den Beschlag mit angegossenen Gewindehülsen.

In **Fig. 1** ist mit 1 das Schloßgehäuse bezeichnet, das wie üblich außer vier Befestigungslöchern an den Ecken einige Dome und Führungsnuten für die Funktionsteile aufweist.
Die linke Seitenwand des Schloßgehäuses 1 hat eine Öffnung 1a, durch die der Hauptriegel 8 hindurchtritt.
Am Boden des Gehäuses 1 ist ein Schließanschlag 2 schwenkbar gelagert.
Eine Management-Umstellraste 3 weist eine Steueraussparung 3a und eine Rastschneide 3b auf. Diese Umstellraste ist unter einem Hilfsriegel 4 verschiebbar gelagert und wird durch den Bart des Managementschlüssels gesteuert.
Der Hilfsriegel 4 hat eine Steueraussparung 4a, einen Tourstift 4b und eine Aussparung 4c. Auf dem Hilfsriegel 4 ist eine Zwangszuhaltung 5 und ein Zuhaltungspaket 6 gelagert. Die Teile 3 - 6 bilden das Managementschließwerk.
Zum Kundenschließwerk gehört eine Kunden-Umstellraste 7, der Hauptriegel 8, ein Wirbel 9, eine Zwangszuhaltung 10 und ein Zuhaltungspaket 11.
Die Umstellraste 7 weist einen Dorn 7a auf, der in der Aussparung 7b des Hilfsriegels 4 ruht. Ferner sind eine Rastschneide 7b und Steuerprismen 7c, 7d vorgesehen, die auf das Zuhaltungspaket 11 einwirken.
Der Hauptriegel 8 zeigt einen Riegelkopf 8a, eine Steueraussparung 8b und einen Tourstift 8c.
Der Wirbel 9 ist am Gehäuseboden schwenkbar gelagert. Er dient dazu, den Weg des Schlüsselbartes in eine größere Riegelauslenkung umzusetzen.
Die Funktionsteile des Schlosses werden durch eine Schloßdecke 12 geschützt und zusammengehalten. In die Schloßdecke 12 sind Doppelbartschlüssellöcher 12a, 12b eingearbeitet.

**Fig. 2** zeigt den Hauptriegel 8 und den Hilfsriegel 4 in Sperrposition. Man erkennt den Schließanschlag 2 und das Zuhaltungspaket 6. Der Schließanschlag 2 nimmt die Ruhelage ein. Unter dem Hauptriegel 8 ist die Kunden-Umstellraste 7 gelagert. Es ist zu sehen, daß die Steuerprismen 7c, 7d in Schlitzen des Hauptriegels 8 geführt sind. Die Tourstifte 4b und 8c stoßen gegen die Stirnseite der Zuhaltungspakete 6 und 11. Beide Riegel 4 und 8 sind also gesperrt.

In **Fig. 3** ist dargestellt, wie durch einen Managementschlüssel 13 der Hilfsriegel 4 nach rechts geschoben wurde. Der Tourstift 4b liegt in den Tourstiftkanälen des Zuhaltungspaketes 6. Der Schließanschlag 2 wurde über den Steuerschlitz des Hilfsriegels 4 nach unten geschwenkt. Seine Nase 2a liegt jetzt vor einem Hakenanschlag 8d des Hauptriegels 8. Es ist zu sehen, daß der Hilfsriegel 4 über den Dom 7a die Kunden-Umstellraste 7 mitgezogen hat, so daß sich die Rastschneide 7b von der Verzahnung des Zuhaltungspaketes 11 gelöst hat. Die Zuhaltungen sind mit ihrem rechten Ende nach unten gerutscht, die Codierung ist verworfen. Linksseitig wurden die Zuhaltungen durch die Steuerprismen 7c, 7d symmetrisch eingeordnet.

In **Fig. 4** wurde ein Kundenschlüssel 14 eingeführt und um 90° nach rechts gedreht. Dadurch wurde das Zuhaltungspaket 11 des Kundenverschlusses neu codiert. Die Drehung des Schlüssels 14 wurde in der für die Codierung optimalen 90°-Position begrenzt, weil der Hakenanschlag 8d gegen die Nase 2a des Schließanschlages 2 lief.

**Fig. 5** zeigt, wie die Neucodierung eines Kundenschlüssels 14 beendet wurde: Durch Rückdrehung des Managementschlüssels wurde der Hilfsriegel 4 nach links geschoben, der Schließanschlag 2 zurückgeschwenkt und die Kunden-Umstellraste 7 in die arretierende Position gebracht. Der Kundenschlüssel 14 kann jetzt nach links gedreht und abgezogen werden, oder er wird nach rechts gedreht, um den Schrank zu öffnen.

Anhand von **Fig. 2 - 5** wurde beschrieben, wie man - z.B. beim Mieterwechsel oder bei Verlust des Schlüssels - das Kundenschließwerk umstellt.

Noch einfacher ist es, das Managementschließwerk neu zu codieren: Man führt den bisher gültigen Managementschlüssel ein, dreht ihn um 180° nach rechts und zieht ihn ab. Durch die Rechtsdrehung wird die Management-Umstellraste 3 (Fig. 1) nach rechts geschoben, so daß sich die Rastschneide 3b von dem Zuhaltungspaket 6 löst. Nun wird ein neuer Managementschlüssel um 180° versetzt in das Schlüsselloch gesteckt, nach links gedreht und abgezogen. Nach einer Linksdrehung um 90° sind die Zuhaltungen neu codiert, nach 180° ist die Codierung arretiert.
Da aber der Hilfsriegel 4 mit der Kunden-Umstellraste 7 des Kundenschließwerkes gekoppelt ist, geht beim Wechsel des Managementschlüssels auch die Codierung des Zuhaltungspaketes 11 verloren. Dieser durchaus erwünschte Effekt zeigt dem Mieter an, daß eine Umstellung stattgefunden hat. Der Mieter erfährt entweder durch Aushang oder den erfolglosen Aufschließversuch von der Umstellung und erhält dann einen neuen Schlüssel, der in seinem Beisein in das umzucodierende Schloß eingeführt wird. In der Praxis wird man alle Managementschlösser einer Mietfachanlage auf einmal umstellen. Die Umstellung der Kundenschlösser zieht sich dann über längere Zeit hin, abhängig von dem zufälligen Auftauchen der Mieter oder Kunden.

Wenn das neuartige Schloß in Schrankanlagen für Freizeiteinrichtungen eingesetzt werden soll, wird es mit einem Münzkassiergerät oder einer Münzpfandeinheit kombiniert. Dazu wird der Hauptriegel mit einem Dorn ausgestattet, der aus einem Schlitz 1b im Schloßgehäuse herausragt und in die Zusatzeinheit eingreift.
Auf diesem Wege wird erreicht, daß der Hauptriegel nur ausgefahren und der Schlüssel abgezogen werden kann, wenn der Mieter vorher den Mietpreis entrichtet hat. Wenn das Fach geleert ist, bleibt der Schlüssel gefangen.
Wird das Schloß mit einer Münzpfandeinheit kombiniert, ist der eigentliche Mietvorgang kostenlos. Es wird jedoch erreicht, daß der Mieter das Fach offen und mit gefangenem Schlüssel zurückläßt, wenn er das Pfand zurück haben will. Wenn in einer Münzkassier- oder -pfandanlage der Managementschlüssel ausgetauscht wird, kann man selbstverständlich an allen offenen Fächern den Kundenschlüssel in die 90°-Position bringen, um beim Bedienen des Managementverschlusses die Codierung des Kundenverschlusses zu erhalten.

In **Fig. 6** ist der Schloßbeschlag 15 in der Ansicht von vorn dargestellt. Er weist ein oberes Schlüsselloch 15a für den Managementschlüssel und ein unteres Schlüsselloch 15b für den Kundenschlüssel auf. Mit unterbrochenen Linien sind die rückseitigen Gewindehülsen 15c, 15d, 15e, 15f angedeutet. Im Bereich des oberen Schlüsselloches 15a ist eine Vertiefung 15g vorgesehen, in die zur Tarnung ein Namensschild, ein Warenzeichen oder ein Nummernschild eingesetzt werden kann.

**Fig. 7** zeigt den Beschlag 15 perspektivisch von vorn,
Fig. 8 eine perspektivische Ansicht von hinten.

In **Fig. 9** ist ein Teilschnitt entlang der Linie AB in **Fig. 6** dargestellt.

**Fig. 10** gibt einen Schnitt entlang der Linie CD wieder.

**Fig. 11** ist ein Beispiel für ein Nummernschild 16, das in der Vertiefung 15g durch Federstifte oder ähnliches gehalten wird.

In **Fig. 12** wird nochmals der Beschlag 15 aus einer anderen Perspektive gezeigt.

### Gewerbliche Verwertbarkeit

Das neuartige Schloßsystem mit umstellbarem Kundenschließwerk und umstellbarem Managementschließwerk ist sehr gut geeignet, in Schrankanlagen im Sport- und Freizeitbereich eingesetzt zu werden, wo mit häufig wechselnden Benutzern zu rechnen ist. Es ist ebenso gut für Umkleideräume von Arbeitnehmern, z.B. Schichtarbeitern oder Teilzeitbeschäftigten, geeignet, um die Schränke im Verlauf des 24-Stunden-Tages mehrfach nutzen zu können.
Die Erfindung ermöglicht es, mit geringstem Zeitaufwand und ohne Hinzuziehung der jeweiligen Schrankbenutzer die Managementschließwerke umzustellen.
Auch die Öffnung und Umstellung von Kundenschließwerken, z.B. bei Schlüsselverlust, bereitet keine Probleme.

### Bezugszeichenliste

- 1: Schloßgehäuse
- 1a: Öffnung
- 2: Schließanschlag
- 2a: Nase
- 3: Management-Umstellraste
- 3a: Steueraussparung
- 3b: Rastschneide
- 4: Hilfsriegel
- 4a: Steueraussparung
- 4b: Tourstift
- 4c: Aussparung
- 5: Zwangszuhaltung
- 6: Zuhaltungspaket des Managementschließwerkes
- 7: Kunden-Umstellraste
- 7a: Dorn
- 7b: Rastschneide
- 7c, 7d: Steuerprismen
- 8: Hauptriegel
- 8a: Riegelkopf
- 8b: Steueraussparung
- 8c: Tourstift
- 8d: Hakenanschlag
- 9: Wirbel
- 10: Zwangszuhaltung
- 11: Zuhaltungspaket des Kundenschließwerkes
- 12: Schloßdecke
- 12a, 12b: Schlüssellöcher
- 13: Managementschlüssel
- 14: Kundenschlüssel
- 15: Schloßbeschlag
- 15a, 15b: Schlüssellöcher
- 15c, 15d, 15e, 15f: Gewindehülsen
- 15g: Vertiefung
- 16: Nummernschild

## Patentansprüche

1. Doppelbartschloss für Schränke und Wertbehälter mit einem umstellbaren Kundenschließwerk, das den Hauptriegel (8) steuert, und einem umstellbaren Managementschließwerk, dessen Hilfsriegel (4) eine Kunden-Umstellraste (7) des Kundenschließwerkes betätigt,
**dadurch gekennzeichnet,**
**daß** unter dem Hilfsriegel (4) des Managementschließwerkes eine Umstellraste (3) mit Rastschneide (3b) gelagert ist, die über eine Steueraussparung (3a) vom Managementschlüssel (13) ausgehoben wird, wenn man den Schlüssel um 180° dreht,
**daß** unter dem Hauptriegel (8) eine Kunden-Umstellraste (7) gelagert ist, die auf das Zuhaltungspaket (11) des Kundenschließwerkes einwirkt und von dem Hilfsriegel (4) bewegt wird und
**daß** ein vom Hilfsrlegel (4) gesteuerter Schließanschlag (2) vorgesehen ist, der während der Umcodierung des Kundenschließwerkes den Rückzug des Hauptriegels (8) begrenzt.

2. Doppelbartschloß nach Anspruch 1, **dadurch gekennzeichnet,**
**daß** der Schließanschlag (2) am Gehäuseboden schwenkbar gelagert ist und durch eine Steuerkurve des Hilfsriegels (4) vor eine Schneide des Hauptriegels (8) bewegt wird.

3. Doppelbartschloß nach Anspruch 1, **dadurch gekennzeichnet,**
**daß** die Kunden-Umstellraste (7) außer einer Rastschneide (7b) zwei Steuerprismen (7c, 7d) aufweist, die bei der Umcodierung des Kundenschließwerkes die Zuhaltungen (11) auf dem Tourstift (8c) einjustieren.

4. Doppelbartschloß nach Anspruch 1, **dadurch gekennzeichnet,**
**daß** die Rastschneide (3b) des Managementschließwerkes später entkuppelt als die Rastschneide (7b) des Kundenschließwerkes.

5. Doppelbartschloß nach Anspruch 1 und den folgenden, **dadurch gekennzeichnet,**
**daß** das mit der Wertbehältertür verschraubte Schloß einen mit den Schlüssellöchern (15a, 15b) versehenen Schloßbeschlag (15) trägt und
**daß** das Schlüsselloch (15a) für den Managementschlüssel (13) durch ein abnehmbares Nummernschild (16) verdeckt ist.

## Claims

1. A double key bit lock for safes and containers for valuables incorporating a changeable customer locking mechanism for controlling the main locking bolt (8) and a changeable management locking mechanism having an auxiliary locking bolt (4) for actuating a customer adjusting latch (7) in the customer locking mechanism,
**characterised**
**in that** an adjusting latch (3) incorporating a sharp-edged detent (3b) is mounted below the auxiliary locking bolt (4) in the management locking mechanism and is lifted via a control opening (3a) by the management key (13) when this key is rotated through 180°,
**in that** a customer adjusting latch (7) is mounted below the main locking bolt (8) and is effective on the tumbler stack (11) in the customer locking mechanism and is moved by the auxiliary locking bolt (4) and
**in that** there is provided a closure stop (2) which is controlled by the auxiliary locking bolt (4) and limits the amount by which the main locking bolt (8) can be withdrawn during the recoding of the customer locking mechanism.

2. A double key bit lock in accordance with Claim 1,
**characterised in that**
the closure stop (2) is pivotally mounted on the base of the casing and is moved in front of a sharp-edge on the main locking bolt (8) by a control curve of the auxiliary locking bolt (4).

3. A double key bit lock in accordance with Claim 1,
**characterised in that**,
apart from a sharp-edged detent (7b), the customer adjusting latch (7) comprises two control prisms (7c, 7d) which adjust the tumblers (11) on the turn pin (8c) in the course of recoding the customer locking mechanism.

4. A double key bit lock in accordance with Claim 1,
**characterised in that**
the sharp-edged detent (3b) in the management locking mechanism is decoupled at a time-point later than that for the sharp-edged detent (7b) in the customer locking mechanism.

5. A double key bit lock in accordance with Claim 1 and the Claims appended thereto, **characterised**
**in that** the lock screwed to the door of the valuables container supports a lock fitting (15) provided with keyholes (15a, 15b) and
**in that** the keyhole (15a) for the management key (13) is covered by a removable number plate (16).

## Revendications

1. Serrure à panneton double pour des armoires et des coffres avec un mécanisme de fermeture client changeable, qui commande le peigne principal (8), et un mécanisme de fermeture de gestion, dont le peigne auxiliaire (4) actionne un cran d'arrêt de changement client (7) du mécanisme de fermeture client, **caractérisé en ce qu'**il est logé sous le peigne auxiliaire (4) du mécanisme de fermeture de gestion un cran d'arrêt de changement (3) avec un tranchant d'arrêt (3b) qui est sorti par un évidement de commande (3a) par la clef de gestion (13) lorsqu'on fait tourner la clef de 180°, **en ce qu'**il est logé sous le peigne principal (8) un cran d'arrêt de changement client (7) qui agit sur le paquet de gâchette (11) du mécanisme de fermeture client et qui est déplacé par le peigne auxiliaire (4) et **en ce qu'**il est prévu une butée de fermeture (2) commandée par le peigne auxiliaire (4) qui délimite pendant le changement de code du mécanisme de fermeture client le retrait du peigne principal (8).

2. Serrure à panneton double selon la revendication 1, **caractérisée en ce que** la butée de fermeture (2) est logée d'une manière pivotante au fond du boîtier et est déplacée par une came de commande du peigne auxiliaire (4) devant un tranchant du peigne principal (8).

3. Serrure à panneton double selon la revendication 1, **caractérisée en ce que** le cran d'arrêt de changement client (7) présente, à part un tranchant d'arrêt (7b), deux prismes de commande (7c, 7d) qui, lors du changement de code du mécanisme de fermeture client, ajustent les gâchettes (11) sur l'axe (8c).

4. Serrure à panneton double selon la revendication 1, **caractérisée en ce que** le tranchant d'arrêt (3b) du mécanisme de fermeture gestion est désaccouplé plus tard que le tranchant d'arrêt (7b) du mécanisme de fermeture client.

5. Serrure à panneton double selon la revendication 1 et les suivantes, **caractérisée en ce que** la serrure assemblée par vissage avec la porte du coffre supporte une garniture de serrure (15) présentant les trous de serrure (15a, 15b) et **en ce que** le trou de serrure (15a) pour la clef de gestion (13) est recouverte par une plaque numérotée amovible (16).
